# EUROPÄISCHE PATENTSCHRIFT

(11) **EP 1 021 356 B1**
(45) Veröffentlichungstag und Bekanntmachung des Hinweises auf die Patenterteilung: **28.04.2004**
(21) Anmeldenummer: 99952322.8
(22) Anmeldetag: 05.08.1999
(51) Int. Cl.: B65D 81/32

(54) **MEHRKAMMERBEHALTER**
MULTI-CHAMBER CONTAINER
RECIPIENT MULTICHAMBRES

(30) Priorität: 12.08.1998 DE 29814215 U
(43) Veröffentlichungstag der Anmeldung: 26.07.2000
(73) Patentinhaber: Klocke Verpackungs-Service GmbH, 76356 Weingarten (DE)
(72) Erfinder: KLOCKE, Hartmut, D-76133 Karlsruhe (DE); HUBER, Hans-Peter, D-76684 Östringen (DE); RENNER, Klaus, D-76275 Ettlingen (DE)
(74) Vertreter: Frank, Gerhard, Dipl.-Phys.
(86) Internationale Anmeldenummer: PCT/DE1999/002465
(87) Internationale Veröffentlichungsnummer: WO 2000/009414

(56) Entgegenhaltungen:
- EP-A- 0 378 183
- WO-A-84/02892
- BE-A- 890 424
- US-A- 3 835 834
- US-A- 4 534 509

## Beschreibung

Insbesondere in den Bereichen Pharmazie und Kosmetik - aber auch darüber hinaus - liegen Anwendungsfälle vor, bei denen zwei oder mehrere Stoffe, in der Regel Produktkomponenten, erst unmittelbar vor der Anwendung zusammengebracht und gemischt bzw. ein saugfähiges Trägermaterial mit Tränkmedium versetzt werden soll.

Diese vor Ort Aktivierung ist zumeist erforderlich, da die zusammenzubringenden Komponenten im Misch- bzw. getränkten Zustand von der Chemie her nicht stabil sind oder in diesem Zustand nicht die erforderliche Haltbarkeitsdauer aufweisen.

### Stand der Technik

Es gibt eine Vielzahl von Vorschlägen, eine Mehrkammerverpackung zu schaffen, die zum einen die Komponenten bis unmitttelbar zum Anwendungszeitpunkt sauber getrennt hält und deren Zusammenbringung (Vereinigung) bzw. Mischen und die nachfolgende Anwendung von der Handhabung her klar und praktikabel ermöglichen sollen.

Die WO-A-84 02892 zeigt eine 2-Kammer-Verpackung, bei der eine erste Kammer ein erstes Medium und eine zweite Kammer ein zweites Medium enthält, mit einem zwei mittels eines Stegs getrennten Näpfen aufweisenden Tiefziehteil, die von einem gemeinsamen Rand umgeben sind, und mit einer Deckfolie, die mit dem Steg zumindest teilweise verbunden ist, derart, dass bei Anwendung von Druck auf eine der Kammern die Verbindung zwischen den beiden Kammern durch Ablösen der Deckfolie vom Steg hergestellt wird, wobei der Rand diesem Druck standhält.

Zur Verbindung von Tiefziehteil und Deckfolie dient hier Thermolack, der in zwei Qualitäten verwendet wird: Im Randbereich mit starker Klebewirkung, im Stegbereich mit schwacher Klebewirkung.

Die Positionierung und der Auftrag der beiden Thermolacke erfordert erhebliche Präzision, beide Thermolacke müssen für sich die physikalischen und ggf. chemischen Anforderungen (z.B. Produktverträglichkeit) erfüllen, die vom Verpackungsinhalt vorgegeben werden.

Andere Lösungen sehen vor, eine "Sollbruchstelle" im Bereich des Verbindungssteges zwischen den beiden Kammern durch Einlage eines Peelstreifens zu erreichen (EP-A-0 378 183), oder auch in Form einer schaumstoffähnlichen Zwischenschicht (US-A-4 534 509).

Diese Lösungen erfordern zusätzliche Materialien, die ebenfalls inhaltsspezifische Anforderungen insbesondere in chemischer Hinsicht erfüllen müssen, und deren Aufbringung aufwendig ist.

### Darstellung der Erfindung

Aufgabe der Erfindung ist es, die zuverlässige Aufbrechung des Verbindungssteges mit technisch einfachen Mitteln wirtschaftlicher zu gestalten.

Erfindungsgemäß wird diese Aufgabe mit den Merkmalen des Anspruches 1 gelöst.

Beispielweise ermöglicht die Erfindung gemäß einer vorteilhaften Ausbildung eine erste Siegelfestigkeit über die Breite des Steges, die derart abgestuft ist, dass der Durchtrittsquerschnitt zwischen Steg und Deckfolie sich mit zunehmendem Druck vergrößert.

### Kurze Beschreibung der Zeichnungen

Mehrere Ausführungsbeispiele werden nun anhand von Zeichnungen erläutert ;es zeigen:
- Fig.1:: Darstellungen des ersten Ausführungsbeispiels der Mehrkammerverpackung
- Fig.2:: Darstellungen des zweiten Ausführungsbeispiels
- Fig.3:: Darstellungen einer Variante des zweiten Ausführungsbeispiels
- Fig.4:: Darstellungen des dritten Ausführungsbeispiels
- Fig.5:: Darstellungen des vierten Ausführungsbeispiels
- Fig.6:: Darstellungen einer ersten Variante des vierten Ausführungsbeispiels
- Fig.7:: Darstellungen einer zweiten Variante des vierten Ausführungsbeispiels.

### Beschreibung der Ausführungsbeispiele

Die Erfindung basiert auf einer Tiefziehpackung, welche gemäß dem ersten Ausführungsbeispiel (Figur 1) mit mindestens zwei Näpfen 1.1 + 1.2 ausgestattet ist, in denen sich die zusammenzubringenden Komponenten befinden. Die Tiefziehpackung wird aus einem thermoplastischen Tiefziehteil 1.3 und einer aufgesiegelten Deckfolie 1.4 hergestellt, die mit einem Siegelmedium ausgestattet sind, welches unter gezielter Veränderung der Siegelparameter Temperatur/Druck/Siegelzeit eine genau definierte Siegelfestigkeit ermöglicht. So wird im Bereich eines Steges 1.5 zwischen den Näpfen 1.1 und 1.2 eine peelbare Versiegelung und um die Näpfe 1.1 und 1.2 herum - bzw. in Abhängigkeit von der gewählten Öffnungsvariante zur Entnahme des Produktes - zumindest aber teilweise eine Festversiegelung 1.6 vorgenommen. Diese Festversiegelung 1.6 kann sowohl flächig als auch - wie hier gezeigt - in Linienform erfolgen.

Die Aktivierung erfolgt bei diesem ersten Ausführungsbeispiel durch manuellen Druck beispielsweise auf den Napf 1.2. Dadurch löst sich die definierte Peelsiegelung im Bereich des Steges 1.5 und die Komponenten in Napf 1.1 und 1.2 laufen ineinander. Durch wechselseitigen Druck auf die Näpfe 1.1 und 1.2 kann eine Mischwirkung erzielt werden.

Zur Entnahme des aktivierten Produkts wird eine Sollbruchstelle 1.7 geöffnet (abschneiden oder knicken) und das Endprodukt kann durch den dem Napf 1.1 angeschlossenen Kanal 1.8 entrommen werden. Die Ausführung gemäß Fig. 1 eignet sich zur Anwendung bei flüssigen oder pastösen Komponenten, oder wenn es darum geht, Pulver bzw. Granulat oder lösliche Festkörper - z.B. eine Tablette - in einem pastösen bzw. flüssigen Medium aufzulösen.

Die entsprechenden Komponenten werden - wie hier gezeigt - bis zur Aktivierung vor Ort in den durch peelbare Siegelung im Bereich des Steges 1.5 voneinander getrennten Näpfen - hier 1.1 und 1.2 - aufbewahrt.

Ein zweites Ausführungsbeispiel zeigt Fig. 2. Hier ist die Grundgestaltung analog Fig. 1. Die Packung ist mit einem Napf 2.1 ausgestattet, welcher ein flüssiges Medium enthält. Im Napf 2.2 befindet sich eine saugfähige Einlage 2.9 (flächiger Zuschnitt). Die Näpfe 2.1 und 2.2 sind durch einen peelfähig mit der Deckfolie 2.4 gesiegelten Bereich des Steges 2.5 voneinander getrennt. Um den Napf 2.1 herum bis etwa 1/3 des Napfes 2.2 ist die Festversiegelung 2.6 geführt.

Durch Druck auf den Napf 2.1 öffnet sich die Peelsiegelung zwischen Deckfolie 2.4 und Steg 2.5 zwischen Napf 2.1 und 2.2 und das Tränkmedium aus Napf 2.1 läuft in Napf 2.2 und benetzt die Einlage 2.9. Durch Aufziehen einer freien Peellasche 2.10 kann die mit dem Tiefziehteil 2.3 randseitig peelfähig versiegelte Deckfolie 2.4 bis zu Beginn der Festversiegelung 2.6 (welche sowohl flächig als auch linienförmig sein kann - vgl. Fig. 1 -) aufgezogen und die getränkte Einlage 2.9 entnommen werden.

Figur 3 zeigt eine Variante des zweiten Ausführungsbeispiels gemäß Fig. 2. Hier ist als zu tränkendes Applikationsteil ein Stäbchen mit saugfähigem Kopf 3.9 in Napf 3.2 eingelegt.

Figur 4 zeigt ein drittes Ausführungsbeispiel mit einer Anwendung der vor Ort aktivierbaren Mehrkammerpackung zur Tränkung von saugfähigen, komprimierten Einlagen, die bei Aufnahme eines Tränkmediums in die Ursprungsform - d.h. vor dem Komprimieren - zurückkehren.

Im Napf 4.1 befindet sich das Tränkmedium, im Napf 4.2 das zur Applikation vorgesehene, saugfähige Komprimat 4.9. Der Napf 4.2 ist in der Größe so gewählt, daß sich das Komprimat 4.9 bei der Aufnahme des Tränkmediums voll ausdehnen kann. Durch Druck auf Napf 4.1 öffnet sich die definierte Peelsiegelung im Bereich des Steges 4.5 zwischen Napf 4.1 und Napf 4.2. Das Tränkmedium tritt in Napf 4.2 ein und wird vom Komprimat 4.9 aufgesaugt, welches sich entsprechend ausdehnt.

Durch Aufziehen der Peellasche 4.10 bis zur flächig oder linienförmig ausgeführten Festversiegelung 4.6, welche nur bis an den Napf 4.2 herangeführt ist, kann das jetzt getränkte und entsprechend ausgedehnte Komprimat 4.9 entnommen werden.

Figur 5 zeigt ein viertes Ausführungsbeispiel der vor Ort aktivierbaren Mehrkammerpackung, bei welcher sich in Napf 5.1 das Tränkmedium befindet. Napf 5.2 nimmt ein Komprimat 5.9 als Applikator auf, das sich bei Aufnahme des Tränkmediums entsprechend ausdehnt. Zwischen den Näpfen 5.1 und 5.2 sind Tiefzieh- und Deckfolie definiert peelfähig im Bereich des Stegs 5.5 gesiegelt. Die Deckfolie 5.4 weist oberhalb Napf 5.2 ein Loch 5.11 auf, das geringfügig kleiner als das Komprimat 5.9 ist. Das Loch 5.11 wird mittels eines Haftetikettes oder einer peelfähig aufgesiegelten Abdeckfolie 5.12 verschlossen.

Zur Aktivierung wird manuell Druck auf den Napf 5.1 ausgeübt, wodurch das Tränkmedium in Kammer 5.2 tritt. Das Komprimat 5.9 nimmt das Tränkmedium auf und hat das Bestreben, sich in die Ursprungsgröße auszudehnen. Durch Abziehen der Abdeckfolie 5.12 wird das Loch 5.11 über dem Komprimat 5.9 freigegeben. Das Komprimat 5.9 kann sich nun völlig ausdehnen und quillt pilzförmig aus dem Loch 5.11 heraus, bleibt aber aufgrund der Maßdifferenz Komprimat/Loch arretiert. Das Tränkmedium kann durch Aufstreifen der Komprimatoberfläche z.B. auf die Haut appliziert werden.

Figur 6 zeigt eine erste Variante des vierten Ausführungsbeispiels gemäß Figur 5; die Durchbrechung 6.11 befindet sich hier im Tiefziehteil 6.3 am Boden des Napfes 6.2. Der Verschluß wird ebenfalls mittels einer Abdeckfolie 6.12 bewirkt.

Figur 7 zeigt eine zweite Variante des vierten Ausführungsbeispiels zur Anwendung der vor Ort aktivierbaren Tiefziehpackung, wobei im Napf 7.1 das flüssige Tränkmedium 7.1 untergebracht ist. In Napf 7.2 wird ein Komprimat 7.9 eingelegt, welches - wie bereits bei den anderen Ausführungsbeispielen beschrieben - bei Flüssigkeitsaufnahme einen deutlichen Volumenzuwachs erfährt.

Zwischen Napf 7.1 und 7.2 befindet sich die definiert peelfähige Siegelung im Bereich des Steges 7.5. Flächig oder als Siegellinie um die Kammern 7.1 und 7.2 läuft die Festversiegelung 2.6. Im Tiefziehteil 7.3 ist ein nach innen zeigender Dorn 7.12 angeformt, welcher zur Arretierung des Komprimats 7.9 dient. Der Napf 7.2 ist um das Maß länger ausgelegt, welches als Zuwachs beim Komprimat 7.9 zu erwarten ist. Im Bereich außerhalb des Komprimats 7.9 ist das Tiefziehteil 7.3 mit einer Sollbruchstelle 7.13 versehen.

Bei Aktivierung durch Druck auf den Napf 7.1 öffnet die peelfähige Siegelung im Bereich des Steges 7.5, das Tränkmedium tritt in den Napf 7.2 ein und wird vom Komprimat 7.9 aufgesogen. Das Komprimat 7.9 dehnt sich aus und füllt den bislang freien stirnseitigen Raum des Napfes 7.2.

Durch Brechen an der Sollbruchstelle 7.13 wird das Abschnittsteil 7.14 weggeklappt und ein äußerer Abschnitt des Komprimats 7.9 freigelegt.

Der Auftrag des Mediums erfolgt dann durch Aufstreichen dieses freigegebenen Abschnitts z.B. auf die Haut.

Das Komprimat kann nicht unbeabsichtigt aus der jetzt offenen Kammer 7.2 herausgenommen werden, da der Dorn 7.12 die Arretierung vornimmt. Soll eine Entnahme ermöglicht werden, entfällt der Dorn.

## Patentansprüche

1. Mehrkammerbehälter, insbesondere Zweikammerbehälter, wobei eine erste Kammer ein erstes Medium und eine zweite Kammer ein zweites Medium enthält, mit einem zwei mittels eines Stegs (1.5...7.5) getrennten Näpfen (1.1...7.1; 1.2...7.2) aufweisenden Tiefziehteil (1.3...7.3), die von einem gemeinsamen Rand umgeben sind, und mit einer Deckfolie (1.4...7.4), die mit dem Steg zumindest teilweise verbunden ist, derart, dass bei Anwendung von Druck auf eine der Kammern die Verbindung zwischen den beiden Kammem durch Ablösen der Deckfolie (1.4...7.4) vom Steg (1.5...7.5) hergestellt wird, wobei der Rand diesem Druck standhält,
**dadurch gekennzeichnet, dass** die Deckfolie (1.4...7.4) und das thermoplastische Tiefziehteil (1.3...7.3) ein einziges Siegelmedium aufweisen, das durch eine lokal definierte Abstimmung der Siegelparameter Temperatur, Druck, Siegelzeit, auf die Siegelfläche auf dem Steg (1.5...7.5) eine erste Siegelfestigkeit erzeugt, die der einer peelfähigen Verbindung zwischen Deckfolie (1.4...7.4) und Tiefziehteil (1.3...7.3) entspricht, und auf dem Rand eine zweite Siegelfestigkeit erzeugt, die der einer Festversiegelung zwischen Deckfolie (1.4...7.4) und Tiefziehteil (1.3...7.3) entspricht.

2. Mehrkammerbehälter nach Anspruch 1, **dadurch gekennzeichnet, dass** die erste Siegelfestigkeit über die Breite des Steges derart abgestuft ist, dass der Durchtrittsquerschnitt zwischen Steg und Deckfolie sich mit zunehmendem Druck vergrößert.

3. Mehrkammerbehälter nach Anspruch 1, **dadurch gekennzeichnet, daß** der Napf, in dem die beiden Medien in Kontakt gekommen sind (Kontaktnapf) einen Öffnungsbereich aufweist.

4. Mehrkammerbehälter nach Anspruch 3, **dadurch gekennzeichnet, daß** der Napf (1.1) eine Sollbruchstelle (1.7) aufweist, die einen Kanal (1.8) als Öffnungsbereich freigibt.

5. Mehrkammerbehälter nach Anspruch 3, **dadurch gekennzeichnet, daß** die Siegelfestigkeit im vom Steg (2.5) abgelegenen Bereich derart gewählt ist, daß die Deckfolie (2.4) peelfähig ist und den Kontaktnapf (2.2; 3.2; 4.2) zumindest teilweise freigibt.

6. Mehrkammerbehälter nach Anspruch 3, **dadurch gekennzeichnet, daß** der Kontaktnapf eine Öffnung aufweist, die mit einer abziehbaren Abdeckfolie (5.12,6.12) verschlossen ist.

7. Mehrkammerbehälter nach Anspruch 6, **dadurch gekennzeichnet, daß** die Öffnung eine Durchbrechung (6.11) im Kontaktnapf (6.2) ist.

8. Mehrkammerbehälter nach Anspruch 6, **dadurch gekennzeichnet, daß** die Öffnung ein Loch (5.11) in der Deckfolie (5.4) ist.

9. Mehrkammerbehälter nach Anspruch 1, **dadurch gekennzeichnet, daß** die erste Kammer eine Flüssigkeit und die zweite Kammer eine saugfähige Einlage (.9) enthält.

10. Mehrkammerbehälter nach Anspruch 7 oder 8 und 9, **dadurch gekennzeichnet, daß** die Öffnung so dimensioniert ist, daß die Einlage nicht entnehmbar ist.

11. Mehrkammerbehälter nach Anspruch 6 und 9, **dadurch gekennzeichnet, daß** die Einlage ein Komprimat (5.9,6.9) ist und nach Zugabe der Flüssigkeit teilweise aus der Öffnung herausquillt.

12. Mehrkammerbehälter nach Anspruch 10, **dadurch gekennzeichnet, daß** der Kontaktnapf (7.2) einen Dom (7.12) aufweist, welcher die Einlage (7.9) in ihrer Kammer festlegt.

## Claims

1. Multiple-chamber container, more especially a two-chamber container, wherein a first chamber contains a first medium and a second chamber contains a second medium, said container including a deep-drawn part (1.3...7.3) which includes two bowls (1.1...7.1; 1.2...7.2), which are separated by means of a web (1.5...7.5) and are surrounded by a common edge, and said container having a top sheet (1.4...7.4), which is connected at least partially to the web, in such a manner that when pressure is applied to one of the chambers the communication between the two chambers is produced by removing the top sheet (1.4...7.4) from the web (1.5...7.5), wherein the edge resists this pressure, **characterised in that** the top sheet (1.4...7.4) and the thermoplastic deep-drawn part (1.3...7.3) include a single sealing medium, which creates a first sealing strength (1.5...7.5) by means of adapting the sealing parameters - temperature, pressure and sealing time - in a locally defined manner to the sealing face on the web, which first sealing strength corresponds to the one peelable connection between top sheet (1.4...7.4) and deep-drawn part (1.3...7.3), and said sealing medium creating a second sealing strength on the edge, which second sealing strength corresponds to that of a solid sealing between top sheet (1.4...7.4) and deep-drawn part (1.3...7.3).

2. Multiple-chamber container according to claim 1, **characterised in that** the first sealing strength is graded over the width of the web in such a manner that the mean cross-section between web and top sheet increases as the pressure increases.

3. Multiple-chamber container according to claim 1, **characterised in that** the bowl, in which the two media have come into contact (contact bowl), includes an opening region.

4. Multiple-chamber container according to claim 3, **characterised in that** the bowl (1.1) includes a predetermined breaking point (1.7), which exposes a duct (1.8) as the opening region.

5. Multiple-chamber container according to claim 3, **characterised in that** the seal strength in the region remote from the web (2.5) is selected in such a manner that the top sheet (2.4) is peelable and exposes the contact bowl (2.2; 3.2; 4.2) at least partially.

6. Multiple-chamber container according to claim 3, **characterised in that** the contact bowl includes an opening, which is closed by means of a removable cover sheet (5.12, 6.12).

7. Multiple-chamber container according to claim 6, **characterised in that** the opening is a break-through (6.11) in the contact bowl (6.2).

8. Multiple-chamber container according to claim 6, **characterised in that** the opening is a hole (5.11) in the top sheet (5.4).

9. Multiple-chamber container according to claim 1, **characterised in that** the first chamber contains a liquid and the second chamber contains an absorbent insert (.9).

10. Multiple-chamber container according to claim 7 or 8 or 9, **characterised in that** the opening is dimensioned in such a manner that the insert is not removable.

11. Multiple-chamber container according to claim 6 and 9, **characterised**
**in that** the insert is a compressed compound (5.9, 6.9) and, after the liquid has been added, partially swells out of the opening.

12. Multiple-chamber container according to claim 10, **characterised in that** the contact bowl (7.2) includes a mandrel (7.12), which secures the insert (7.9) in its chamber.

## Revendications

1. Récipient multi-chambres, en particulier récipient bi-chambres, une première chambre contenant un premier agent et une deuxième chambre un deuxième agent, le récipient comprenant une pièce emboutie (1.3...7.3) présentant deux godets (1.1...7.1 ; 1.2 ... 7.2) séparés par une traverse (1.5...7.5) et entourés par un bord commun, et une feuille de couverture (1.4...7.4) qui est au moins partiellement reliée à la traverse de sorte que lors de l'application d'une pression sur l'une des chambres, la liaison est établie entre les deux chambres par décollement de la feuille de couverture (1.4...7.4) relativement à la traverse (1.5...7.5), alors que le bord résiste à cette pression,
**caractérisé en ce que** la feuille de couverture (1.4...7.4) et la pièce emboutie thermoplastique (1.3...7.3) présentent un seul scellement qui, par une adaptation locale définie des paramètres de scellement que sont la température, la pression, le temps de scellement, procure sur la surface de scellement sur la traverse (1.5...7.5), une première solidité de scellement qui correspond à celle d'une liaison pelable entre la feuille de couverture (1.4...7.4) et la pièce emboutie (1.3...7.3), et procure sur le bord une deuxième solidité de scellement, qui correspond à un celle d'un scellement fixe entre la feuille de couverture (1.4...7.4) et la pièce emboutie (1.3...7.3).

2. Récipient multi-chambres selon la revendication 1, **caractérisé en ce que** la première solidité est échelonnée sur la largeur de la traverse de sorte que la section de passage entre la traverse et la feuille de couverture augmente lorsque la pression augmente.

3. Récipient multi-chambres selon la revendication 1, **caractérisé en ce que** le godet dans lequel les deux agents sont venus en contact (godet de contact) présente une zone d'ouverture.

4. Récipient multi-chambres selon la revendication 3, **caractérisé en ce que** le godet (1.1) présente un emplacement cassable (1.7) qui libère un canal (1.8) en tant que zone d'ouverture.

5. Récipient multi-chambres selon la revendication 3, **caractérisé en ce que** la solidité de scellement dans la zone écartée de la traverse est choisie de telle façon que la feuille de couverture (2.4) est pelable et libère au moins partiellement le godet de contact (2.2 ; 3.2 ; 4.2).

6. Récipient multi-chambres selon la revendication 3, **caractérisé en ce que** le godet de contact présente une ouverture qui est obturée par une feuille de recouvrement (5.12, 6.12) pouvant être enlevée.

7. Récipient multi-chambres selon la revendication 6, **caractérisé en ce que** l'ouverture est une trouée (6.11) dans le godet de contact (6.2).

8. Récipient multi-chambres selon la revendication 6, **caractérisé en ce que** l'ouverture est un trou (5.11) dans la feuille de couverture (5.4).

9. Récipient multi-chambres selon la revendication 1, **caractérisé en ce que** la première chambre contient un liquide et la seconde chambre un insert (.9) absorbant.

10. Récipient multi-chambres selon revendications 7 ou 8 et 9, **caractérisé en ce que** l'ouverture est dimensionnée de façon que l'insert ne peut pas être enlevé.

11. Récipient multi-chambres selon revendication 6 et 9, **caractérisé en ce que** l'insert est un comprimât (5.9, 6.9) qui gonfle partiellement à l'extérieur de l'ouverture après addition du liquide.

12. Récipient multi-chambres selon la revendication 10, **caractérisé en ce que** le godet de contact (7.2) présente une saillie (7.12) qui fixe l'insert (7.9) dans sa chambre.
